# EUROPÄISCHE PATENTSCHRIFT

(11) **EP 3 201 385 B1**
(45) Veröffentlichungstag und Bekanntmachung des Hinweises auf die Patenterteilung: **04.09.2019**
(21) Anmeldenummer: 15767160.3
(22) Anmeldetag: 23.09.2015
(51) Int. Cl.: D06F 39/08, D06F 39/02, A47L 15/44

(54) **HAUSHALTSGERÄT MIT EINEM EINSPÜLSYSTEM**
HOUSEHOLD APPLIANCE COMPRISING A FLUID INTRODUCTION SYSTEM
APPAREIL ÉLECTROMÉNAGER POURVU D'UN SYSTÈME D'INTRODUCTION DE FLUIDE

(30) Priorität: 02.10.2014 DE 102014220026
(43) Veröffentlichungstag der Anmeldung: 09.08.2017
(73) Patentinhaber: BSH Hausgeräte GmbH, 81739 München (DE)
(72) Erfinder: PRALLER, Michael, 14163 Berlin (DE); SABALAT, Andre, 10555 Berlin (DE); SCHLITZER, Alexander, 13503 Berlin (DE)
(86) Internationale Anmeldenummer: PCT/EP2015/071906
(87) Internationale Veröffentlichungsnummer: WO 2016/050589

(56) Entgegenhaltungen:
- DE-A1- 2 312 884
- DE-A1- 3 403 622
- GB-A- 2 291 891

## Beschreibung

Die vorliegende Erfindung betrifft ein Haushaltsgerät mit einer Einspülschale zum Aufnehmen einer flüssigen Substanz.

Die Offenlegungsschrift DE 340 36 22 A1 offenbart eine automatisch gesteuerte Waschmaschine.

Die Offenlegungsschrift DE 34 03 628 A1 zeigt eine automatisch gesteuerte Waschmaschine.

Die Offenlegungsschrift DE 10 2011 100 433 A1 zeigt ein Fluidfördersystem.

Die Druckschrift WO 2004 046 448 A1 beschreibt ein System zum Behandeln von Gewebestoffe, bei dem eine Zusammensetzung in eine Kammer ausgegeben wird, um Vorteile für die Gewebestoffe zu erreichen.

Allerdings kann sich die Viskosität und/oder Wirksamkeit einer Waschsubstanz oder Waschpflegesubstanz mit der Temperatur verändern. Beispielsweise kann ein Flüssigwaschmittel, ein Weichspüler, ein Bleichmittel, ein Desinfektions- oder Hygienemittel bei höherer Temperatur dickflüssiger werden, so dass eine Dosierung erschwert oder verhindert wird.

Es ist die der Erfindung zugrundeliegende Aufgabe, ein Haushaltsgerät anzugeben, bei dem die Viskosität und Wirksamkeit einer flüssigen Substanz aufrechterhalten wird.

Diese Aufgabe wird durch den Gegenstand mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem Aspekt der Erfindung wird die Aufgabe durch ein Haushaltsgerät mit einer Einspülschale mit einem Innenbereich zum Aufnehmen einer flüssigen Substanz gelöst, bei dem die Einspülschale einen Wasserkanal zum Kühlen der flüssigen Substanz in der Einspülschale umfasst und an einen Wasserkreislauf des Haushaltsgerätes anschließbar ist. Die flüssige Substanz ist beispielsweise ein Flüssigwaschmittel, ein Weichspüler, ein Bleichmittel oder ein Desinfektionsmittel. Dadurch wird beispielsweise der technische Vorteil erreicht, dass ein Erwärmen der flüssigen Substanz verhindert wird und vorgesehene Dosierung von einem integrierten Dosiersystem und die Wirksamkeit beibehalten wird.

Unter einem Haushaltsgerät wird ein Gerät verstanden, das zur Haushaltsführung eingesetzt wird. Das kann ein Haushaltsgroßgerät sein, wie beispielsweise eine Waschmaschine, ein Wäschetrockner, eine Geschirrspülmaschine, ein Gargerät, eine Dunstabzugshaube oder ein Kältegerät, wie z.B. ein Kühlschrank, ein Gefrierschrank oder eine Kühlgefrierkombination. Das kann aber auch ein Haushaltskleingerät sein, wie beispielsweise ein Warmwasserbereiter, ein Kaffeevollautomat, eine Küchenmaschine oder ein Staubsauger.

Dass die Einspülschale den Wasserkanal umfasst, heißt nach einer Ausführungsform dass die Einspülschale mit dem Wasserkanal integral ausgebildet ist. Die Einspülschale und der Wasserkanal bilden somit nach einer Ausführungsform ein gemeinsames Bauteil.

Dass die Einspülschale an einen Wasserkreislauf des Haushaltsgeräts anschließbar ist, bedeutet insbesondere, dass der Wasserkanal an den Wasserkreislauf des Haushaltsgeräts anschließbar ist. Der Wasserkanal kann also an den Wasserkreislauf des Haushaltsgeräts angeschlossen werden.

Der Wasserkanal ist in einem Deckel und/oder an einer Seitenwand der Einspülschale angeordnet. Dadurch wird beispielsweise der technische Vorteil erreicht, dass die flüssige Substanz effizient gekühlt werden kann.

In einer weiteren vorteilhaften Ausführungsform des Haushaltsgerätes erstreckt sich der Wasserkanal über die Länge der Einspülschale. Dadurch wird beispielsweise ebenfalls der technische Vorteil erreicht, dass die flüssige Substanz effizient gekühlt werden kann. In einer weiteren vorteilhaften Ausführungsform des Haushaltsgerätes umfasst die Einspülschale einen Wasserzulauf, der in einem Deckel der Einspülschale angeordnet ist. Dadurch wird beispielsweise der technische Vorteil erreicht, dass kaltes Wasser an einer Oberseite der Einspülschale zugeleitet werden kann. Der Wasserzulauf ist insbesondere mit dem Wasserkanal verbunden, so dass durch den Wasserzulauf fließendes Wasser zum Wasserkanal geleitet werden kann.

In einer weiteren vorteilhaften Ausführungsform des Haushaltsgerätes ist der Wasserzulauf mit einer Flusenspülung des Haushaltsgerätes verbunden. Dadurch wird beispielsweise der technische Vorteil erreicht, dass die Einspülschale mit kaltem Wasser versorgt werden kann.

In einer weiteren vorteilhaften Ausführungsform des Haushaltsgerätes umfasst die Einspülschale einen Wasserablauf, der an einer Seitenwand der Einspülschale angeordnet ist. Dadurch wird beispielsweise der technische Vorteil erreicht, dass sich eine großflächige Kühlung ergibt. Der Wasserablauf ist insbesondere mit dem Wasserkanal verbunden, so dass durch den Wasserkanal fließendes Wasser durch den Wasserablauf aus dem Wasserkanal fließen kann.

In einer weiteren vorteilhaften Ausführungsform des Haushaltsgerätes ist der Wasserablauf mit einem Kondensator des Haushaltsgerätes verbunden oder in einen Laugenbehälter integriert. Dadurch wird beispielsweise der technische Vorteil erreicht, dass das Wasser zur weiteren Kühlung des Kondensators verwendet werden kann.

In einer Ausführungsform ist ein Ventil zum Steuern eines Wasserduchflusses durch den Wasserkanal vorgesehen. Das Ventil ist vorzugsweise ausgebildet, den Wasserdurchfluss zu sperren und/oder zu reduzieren. Durch das Vorsehen eines Ventils wird insbesondere der technische Vorteil bewirkt, dass der Wasserdurchfluss und hierüber auch eine Kühlung effizient eingestellt werden kann.

In einer weiteren vorteilhaften Ausführungsform des Haushaltsgerätes sind der Wasserzulauf und/oder der Wasserablauf an einer Rückseite der Einspülschale angeordnet. Dadurch wird beispielsweise der technische Vorteil erreicht, dass die Einspülschale beim Einschieben mit dem Wasserkreislauf des Haushaltsgerätes verbindbar ist.

In einer weiteren vorteilhaften Ausführungsform des Haushaltsgerätes ist der Wasserkanal durch eine Unterseite einer Einspülwanne begrenzt. Dadurch wird beispielsweise der technische Vorteil erreicht, dass sich ein hoher Wärmeübertrag zwischen der flüssigen Substanz und dem Wasser ergibt.

In einer weiteren vorteilhaften Ausführungsform des Haushaltsgerätes verläuft der Wasserkanal in einer Einschubrichtung der Einspülschale. Dadurch wird beispielsweise der technische Vorteil erreicht, dass gleichmäßig in der Länge gekühlt werden kann.

Gemäß der Erfindung umfasst das Haushaltsgerät eine Wasserpumpe zum Erzeugen eines Wasserstroms durch den Wasserkanal. Dadurch wird beispielsweise der technische Vorteil erreicht, dass ein konstanter Wasserstrom um die Einspülschale herum erzeugt werden kann. Die Wasserpumpe ist somit in einer Ausführungsform an den Wasserkreislauf anschließbar respektive ist nach einer Ausführungsform an den Wasserkreislauf angeschlossen.

Gemäß der Erfindung sind die Wasserpumpe und/oder ein Ventil außerhalb der Einspülschale angeordnet. Dadurch wird beispielsweise der technische Vorteil erreicht, dass sich der Aufbau der Einspülschale vereinfacht. Bei dem Ventil handelt es sich zum Beispiel um das vorstehend bezeichnete Ventil zum Steuern eines Wasserduchflusses.

In einer weiteren vorteilhaften Ausführungsform des Haushaltsgerätes ist das Haushaltsgerät ausgebildet, die Drehzahl der Wasserpumpe zu steuern. Dadurch wird beispielsweise der technische Vorteil erreicht, dass die Einspülschale je nach Bedarf flexibel gekühlt werden kann.

In einer weiteren vorteilhaften Ausführungsform des Haushaltsgerätes umfasst die Einspülschale eine Temperaturerfassungseinrichtung zum Erfassen einer Temperatur der flüssigen Substanz. Dadurch wird beispielsweise der technische Vorteil erreicht, dass die Einspülschale nur dann gekühlt werden kann, wenn die Temperatur der flüssigen Substanz einen vorgegebenen Wert überschreitet.

Nach einer Ausführungsform ist eine Steuerungseinrichtung zum Steuern einer Drehzahl der Wasserpumpe. Die Steuerungseinrichtung ist insbesondere ausgebildet, die Drehzahl der Wasserpumpe in Abhängigkeit von der erfassten Temperatur der flüssigen Substanz zu steuern. Vorzugsweise ist die Steuerungseinrichtung ausgebildet, die Wasserpumpe zu starten oder eine Drehzahl der Wasserpumpe zu erhöhen, wenn die erfasste Temperatur größer oder größer gleich einem vorbestimmten Temperaturschwellwert ist. Durch die temperaturabhängige Steuerung wird insbesondere der technische Vorteil bewirkt, dass effizient sichergestellt werden kann, dass eine Viskosität der flüssigen Substanz aufrechterhalten werden kann. Insbesondere wird dadurch der technische Vorteil bewirkt, dass dadurch eine Wirksamkeit der flüssigen Substanz aufrecht erhalten werden kann. Durch die temperaturabhängige Steuerung wird insbesondere der technische Vorteil bewirkt, dass effizient verhindert werden kann, dass die flüssige Substanz eine Temperatur aufweist, die zu einem zumindest teilweise, insbesondere vollständigen, unwirksam Werden der Substanz führt und/oder die zu einer derart hohen Viskosität führt, dass eine Dosierung der Substanz erschwert oder verhindert ist.

Die Substanz ist also insbesondere eine Substanz, die bei zunehmender Temperatur viskoser wird. Das heißt, dass die Substanz nach einer Ausführungsform eine temperaturabhängige Viskosität derart aufweist, dass die Viskosität mit zunehmender Temperatur zunimmt. Die Viskosität ist also proportional zur Temperatur.

In einer Ausführungsform ist die Steuerungseinrichtung ausgebildet, das Ventil zum Steuern des Wasserdurchflusses anzusteuern, um den Wasserdurchfluss zu steuern. Insbesondere ist die Steuerungseinrichtung ausgebildet, das Ventil zum Steuern des Wasserdurchflusses in Abhängigkeit von der erfassten Temperatur der flüssigen Substanz anzusteuern, um den Wasserdurchfluss zu steuern. Insbesondere ist die Steuerungseinrichtung ausgebildet, abhängig von der erfassten Temperatur der flüssigen Substanz das Ventil zu öffnen oder zu schließen. Vorzugsweise ist die Steuerungseinrichtung ausgebildet, das Ventil zu öffnen, wenn die erfasste Temperatur größer oder größer gleich dem vorbestimmten Temperaturschwellwert ist. Die im Zusammenhang mit der temperaturabhängigen Steuerung der Drehzahl der Wasserpumpe gelten analog für die temperaturabhängige Steuerung des Ventils.

In einer weiteren vorteilhaften Ausführungsform des Haushaltsgerätes ist das Haushaltsgerät ausgebildet, einen Wasserstrom zum Kühlen der Einspülschale kontinuierlich zu erzeugen. Dadurch wird beispielsweise der technische Vorteil erreicht, dass die Einspülschale effizient gekühlt werden kann.

Nach einer Ausführungsform ist der Wasserkanal an den Wasserkreislauf des Haushaltsgeräts angeschlossen. Vorzugsweise ist der Wasserkanal in einem eingeschobenen Zustand der Einspülschale an den Wasserkreislauf angeschlossen. Das heißt, dass der Wasserkanal an den Wasserkreislauf angeschlossen ist, wenn die Einspülschale in das Haushaltsgerät eingeschoben ist.

Ausführungsbeispiele der Erfindung sind in den Zeichnungen dargestellt und werden im Folgenden näher beschrieben.

Es zeigen:
- Fig. 1: eine schematische Ansicht eines Haushaltsgerätes; und
- Fig. 2: eine Ansicht einer Einspülschale; und
- Fig. 3: eine Ansicht einer weiteren Einspülschale.

Fig. 1 zeigt eine schematische Ansicht eines Waschtrockners stellvertretend für ein allgemeines Haushaltsgerät 100. Das Haushaltgerät 100 umfasst eine Gerätetür 113 zum Beladen des Haushaltgerätes 100 mit Wäsche. Die Wäsche wird im Inneren des Haushaltsgerätes 100 gewaschen und anschließend getrocknet. Das Haushaltsgerät 100 umfasst eine herausziehbare Einspülschale 103, in die unterschiedliche flüssige Substanzen eingegeben werden, die während dem Wasch- oder Trocknungsprozess mittels eines Wasserstroms zu der Wäsche zugeführt werden. Die Einspülschale 103 ist beispielsweise ein herausziehbares schubladenartiges Kunststoffteil mit einer Einspülwanne oder wird durch Kartuschen gebildet.

Erhöht sich die Temperatur im Haushaltsgerät 100 kann sich die Wärme auf die Einspülschale 103 übertragen und sich die Viskosität der flüssigen Substanz in der Einspülschale 103 verändern, so dass diese nicht mehr durch eine Dosiereinrichtung exakt dosiert werden kann. Beispielsweise können ein Flüssigwaschmittel und/oder ein Weichspüler bei einer höheren Temperatur dickflüssiger werden, so dass eine Dosierung bei diesen Temperaturen erschwert oder verhindert wird.

Fig. 2 zeigt eine Ansicht einer Einspülschale 103. Die Einspülschale 103 umfasst einen Innenbereich 101, der eine Kammer zum Aufnehmen der flüssigen Substanz bildet. Zusätzlich umfasst die Einspülschale 103 einen Wasserkanal 105 zum Kühlen der Einspülschale 103 mit der flüssigen Substanz. An der Rückseite 119 der Einspülschale 103 sind Steckanschlüsse für einen Wasserzulauf 107 und einen Wasserablauf 109 vorgesehen, die eine Andockstelle bilden. Durch die Steckanschlüsse wird die Einspülschale 103 beim Einschieben mit einem Wasserkreislauf des Haushaltsgerätes 100 verbunden.

Hierdurch kann ein wassergekühltes Kühlsystem für den Einsatz im Haushaltsgerät 100 realisiert werden, durch das die flüssige Substanz auf einer niedrigen Temperatur gehalten wird. Durch die gleichbleibende Viskosität der flüssigen Substanz kann eine gleichbleibende Dosierqualität aufrechterhalten werden.

Der Wasserkanal 105 verläuft beispielsweise unterhalb einer Einspülwanne an einer Bodenfläche 115 der Einspülschale 103, in einem Deckel 111 der Einspülschale 103 und/oder an einer Seitenfläche 117 der Einspülschale 103. Das Wasser wird von einem Deckel 111 zu der Seitenfläche 117 geleitet. Dadurch können schwerpunktartig die Flächen oberhalb und rechts zum Trocknungstunnel durch einen kontinuierlichen Wasserstrom gekühlt werden. Eine Einspülung erfolgt über den Deckel 111 und/oder die Einspülwanne. Der Wasserkanal 105 verläuft in einer Einschubrichtung der Einspülschale 103 in das Haushaltsgerät 100.

Die Einspülschale 103 umfasst einen Wasserzulauf 107, der in einem Deckel 111 der Einspülschale 103 angeordnet ist und mit einer Flusenspülung oder einem Wasserkondensationsbehälter des Haushaltsgerätes 100 verbunden ist. Weiter umfasst die Einspülschale 103 einen Wasserablauf 109, der an einer Seitenfläche 117 der Einspülschale 103 angeordnet ist und mit einem Kondensator des Haushaltsgerätes 100 verbunden ist.

Das Wasser wird daher von dem Wasserkondensationsbehälter über die Einspülschale 103 zu dem Kondensator geleitet, so dass das Wasser die Kühlung der flüssigen Substanz in der Einspülschale 103 übernehmen kann.

Fig. 3 zeigt eine Ansicht einer weiteren Einspülschale 103. Eine Einspülung erfolgt, in die Einspülschale 103, die die flüssige Substanz beinhaltet. Das Wasser wird oben über die gesamte Länge der Einspülschale 103 und/oder des Deckels 111 von einer Rückseite 119 zu einer Vorderseite 121 geleitet und an einer Seitenfläche 117 der Einspülschale 103 von einer Vorderseite 121 zu einer Rückseite 119 zurückgeleitet. Die Führung des Wassers erfolgt in einer platzsparenden doppelwandigen Kammer, die einen Wasserkanal 105 in dem Deckel 111 oder der Einspülwanne 123 der Einspülschale 103 bildet.

Zum Erzeugen eines Wasserstroms durch die Einspülschale 103 hindurch kann das Haushaltsgerät 100 eine Wasserpumpe umfassen. Die Wasserpumpe kann mit einer konstanten oder variablen Drehzahl gesteuert werden, um die Einspülschale 103 je nach Bedarf zu kühlen. Die Einspülschale 103 kann eine Temperaturerfassungseinrichtung zum Erfassen einer Temperatur der flüssigen Substanz umfassen, so dass der Lüfter 107 nur dann betrieben wird, wenn die Temperatur der flüssigen Substanz einen vorgegebenen Wert übersteigt.

Durch das Kühlsystem kann ein Dosiersystem für den Einsatz in einem Waschtrockner weiterentwickelt werden. Das automatische Dosiersystem kann in die Einspülschale 103 integriert sein, so dass die gekühlte flüssige Substanz mit einer hohen Dosierqualität ausgegeben werden kann. Durch die Wasserkühlung der flüssigen Substanzen wird eine Veränderung der Viskosität verhindert, so dass eine genaue Dosierung mittels eines intergierten Dosiersystems aufrechterhalten bleibt.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Haushaltsgerät
- 101: Innenbereich
- 103: Einspülschale
- 105: Wasserkanal
- 107: Wasserzulauf
- 109: Wasserablauf
- 111: Deckel
- 113: Gerätetür
- 115: Bodenfläche
- 117: Seitenfläche
- 119: Rückseite
- 121: Vorderseite
- 123: Einspülwanne

## Patentansprüche

1. Haushaltsgerät (100) mit einer Einspülschale (103) mit einem Innenbereich (101) zum Aufnehmen einer flüssigen Substanz, wobei die Einspülschale (103) einen Wasserkanal (105) zum Kühlen der flüssigen Substanz in der Einspülschale (103) umfasst und an einen Wasserkreislauf des Haushaltsgerätes (100) anschließbar ist, **dadurch gekennzeichnet, dass** das Haushaltsgerät (100) eine Wasserpumpe zum Erzeugen eines Wasserstroms durch den Wasserkanal (105) umfasst, die außerhalb der Einspülschale (103) angeordnet ist, wobei der Wasserkanal (105) in einem Deckel (111) und/oder an einer Seitenwand (117) der Einspülschale (103) angeordnet ist.

2. Haushaltsgerät (100) nach Anspruch 1, **dadurch gekennzeichnet, dass** sich der Wasserkanal (105) über die Länge der Einspülschale (103) erstreckt.

3. Haushaltsgerät (100) nach einem der vorangehenden Ansprüche, **dadurch gekennzeichnet, dass** die Einspülschale (103) einen Wasserzulauf (107) umfasst, der in einem Deckel (111) der Einspülschale (103) angeordnet ist.

4. Haushaltsgerät (100) nach Anspruch 3, **dadurch gekennzeichnet, dass** der Wasserzulauf (107) mit einer Flusenspülung des Haushaltsgerätes (100) verbunden ist.

5. Haushaltsgerät (100) nach einem der vorangehenden Ansprüche, **dadurch gekennzeichnet, dass** die Einspülschale (103) einen Wasserablauf (109) umfasst, der an einer Seitenwand (117) der Einspülschale (103) angeordnet ist.

6. Haushaltsgerät (100) nach Anspruch 5, **dadurch gekennzeichnet, dass** der Wasserablauf (109) mit einem Kondensator des Haushaltsgerätes (100) verbunden ist.

7. Haushaltgerät (100) nach einem der Ansprüche 3 bis 6, **dadurch gekennzeichnet, dass** der Wasserzulauf (107) und/oder der Wasserablauf (109) an einer Rückseite (119) der Einspülschale (103) angeordnet sind.

8. Haushaltsgerät (100) nach einem der vorangehenden Ansprüche, **dadurch gekennzeichnet, dass** der Wasserkanal (105) durch eine Unterseite einer Einspülwanne (123) begrenzt ist.

9. Haushaltsgerät (100) nach einem der vorangehenden Ansprüche, **dadurch gekennzeichnet, dass** der Wasserkanal (105) in einer Einschubrichtung der Einspülschale (103) verläuft.

10. Haushaltsgerät (100) nach einem der vorangehenden Ansprüche, **dadurch gekennzeichnet, dass** das Haushaltsgerät (100) ausgebildet ist, die Drehzahl der Wasserpumpe zu steuern.

11. Haushaltsgerät (100) nach einem der vorangehenden Ansprüche, **dadurch gekennzeichnet, dass** die Einspülschale (103) eine Temperaturerfassungseinrichtung zum Erfassen einer Temperatur der flüssigen Substanz umfasst.

12. Haushaltsgerät (100) nach einem der vorangehenden Ansprüche, **dadurch gekennzeichnet, dass** das Haushaltsgerät (100) ausgebildet ist, einen Wasserstrom zum Kühlen der Einspülschale (103) kontinuierlich zu erzeugen.

## Claims

1. Household appliance (100) having a detergent dispenser tray (103) with an inner region (101) for receiving a liquid substance, wherein the detergent dispenser tray (103) comprises a water duct (105) for cooling the liquid substance in the detergent dispenser tray (103) and can be connected to a water circuit of the household appliance (100), **characterised in that** the household appliance (100) comprises a water pump for generating a flow of water through the water duct (105), which is arranged outside of the detergent dispenser tray (103), wherein the water duct (105) is arranged in a cover (111) and/or on a side wall (117) of the detergent dispenser tray (103).

2. Household appliance (100) according to claim 1, **characterised in that** the water duct (105) extends over the length of the detergent dispenser tray (103).

3. Household appliance (100) according to one of the preceding claims, **characterised in that** the detergent dispenser tray (103) comprises a water intake (107), which is arranged in a cover (111) of the detergent dispenser tray (103).

4. Household appliance (100) according to claim 3, **characterised in that** the water intake (107) is connected to a lint flushing device of the household appliance (100).

5. Household appliance (100) according to one of the preceding claims, **characterised in that** the detergent dispenser tray (103) comprises a water drain (109) which is arranged on a side wall (117) of the detergent dispenser tray (103).

6. Household appliance (100) according to claim 5, **characterised in that** the water drain (109) is connected to a capacitor of the household appliance (100).

7. Household appliance (100) according to one of claims 3 to 6, **characterised in that** the water intake (107) and/or the water drain (109) are arranged on a rear (119) of the detergent dispenser tray (103).

8. Household appliance (100) according to one of the preceding claims, **characterised in that** the water duct (105) is delimited by a lower side of a detergent dispenser tub (123).

9. Household appliance (100) according to one of the preceding claims, **characterised in that** the water duct (105) runs in an insertion direction of the detergent dispenser tray (103).

10. Household appliance (100) according to one of the preceding claims, **characterised in that** the household appliance (100) is embodied to control the rotational speed of the water pump.

11. Household appliance (100) according to one of the preceding claims, **characterised in that** the detergent dispenser tray (103) comprises a temperature acquisition device for acquiring a temperature of the liquid substance.

12. Household appliance (100) according to one of the preceding claims, **characterised in that** the household appliance (100) is embodied to continuously generate a flow of water in order to cool the detergent dispenser tray (103).

## Revendications

1. Appareil électroménager (100) avec un tiroir à détergent (103) présentant une zone intérieure (101) pour le logement d'une substance liquide, ce tiroir à détergent (103) comprenant un canal pour l'eau (105) destiné à refroidir la substance liquide dans le tiroir à détergent (103) et qui peut être raccordé à un circuit d'eau de l'appareil électroménager (100), **caractérisé en ce que** cet appareil électroménager (100) comprend une pompe à eau destinée à la production d'un courant d'eau passant par le canal pour l'eau (105), laquelle est située à l'extérieur du tiroir à détergent (103), ce canal pour l'eau (105) étant situé dans un couvercle (111) et/ou sur une paroi latérale (117) du tiroir à détergent (103).

2. Appareil électroménager (100) selon la revendication 1, **caractérisé en ce que** le canal pour l'eau (105) s'étend sur la longueur du tiroir à détergent (103).

3. Appareil électroménager (100) selon l'une des revendications précédentes, **caractérisé en ce que** le tiroir à détergent (103) comprend une arrivée d'eau (107) située dans un couvercle (111) du tiroir à détergent (103).

4. Appareil électroménager (100) selon la revendication 3, **caractérisé en ce que** l'arrivée d'eau (107) est raccordée à un nettoyage des peluches de l'appareil électroménager (100).

5. Appareil électroménager (100) selon l'une des revendications précédentes, **caractérisé en ce que** le tiroir à détergent (103) comprend une vidange d'eau (109) située sur une paroi latérale (117) du tiroir à détergent (103).

6. Appareil électroménager (100) selon la revendication 5, **caractérisé en ce que** la vidange d'eau (109) est raccordée à un condenseur de l'appareil électroménager (100).

7. Appareil électroménager (100) selon l'une des revendications 3 à 6, **caractérisé en ce que** l'arrivée d'eau (107) et/ou la vidange d'eau (109) sont situées sur un côté arrière (119) du tiroir à détergent (103).

8. Appareil électroménager (100) selon l'une des revendications précédentes, **caractérisé en ce que** le canal pour l'eau (105) est délimité par un côté inférieur de la cuvette à détergent (123).

9. Appareil électroménager (100) selon l'une des revendications précédentes, **caractérisé en ce que** le canal pour l'eau (105) est installé dans le sens d'insertion du tiroir à détergent (103).

10. Appareil électroménager (100) selon l'une des revendications précédentes, **caractérisé en ce que** l'appareil électroménager (100) est réalisé pour contrôler le régime de la pompe à eau.

11. Appareil électroménager (100) selon l'une des revendications précédentes, **caractérisé en ce que** le tiroir à détergent (103) comprend un dispositif de détection de la température qui détecte la température de la substance liquide.

12. Appareil électroménager (100) selon l'une des revendications précédentes, **caractérisé en ce que** l'appareil électroménager (100) est réalisé pour produire un courant d'eau destiné au refroidissement du tiroir à détergent (103) et ce, en continu.
